# DEMANDE DE BREVET EUROPEEN

(11) **EP 0 136 960 A2**
(43) Date de publication de la demande: **10.04.1985**
(21) Numéro de dépôt: 84430033.5
(22) Date de dépôt: 04.10.1984
(51) Int. Cl.: A63C 5/06

(54) **Ski articulé**

(30) Priorité: 06.10.1983 FR 8316238
(71) Demandeur: Debart, Michel, F-31500 Toulouse (FR); Lhomme, Olivier, F-75016 Paris (FR)
(72) Inventeur: Debart, Michel, F-31500 Toulouse (FR); Lhomme, Olivier, F-75016 Paris (FR)
(74) Mandataire: Moretti, René

(57) **Abrégé**

La présente invention a pour objet un ski articulé se caractérisant par le fait qu'il se compose de deux patins (1/2) parallèles entre eux et se situant au repos dans un même plan, lesquels patins sont reliés l'un à l'autre au moyen de tiges (3/4) articulées à des ferrures (5/6/7/8) fixées auxdits patins (1/2) pour permettre leur déplacement relatif en cours d'évolution du skieur; lesdites tiges (3/4) comportent des moyens élastiques pour ramener au repos ou tendre à ramener, pendant l'évolution du skieur, les patins (1/2) dans ledit plan.

Trouve son application dans l'exercice du ski.

## Description

La présente invention a pour objet un ski articulé.

Le secteur technique de l'invention est celui des équipements pour pratiquer le ski de neige.

On connaît les skis dits "compacts", plus maniables et plus faciles à transporter que les skis traditionnels et qui permettent aux skieurs des évolutions nouvelles ou tout simplement différentes de celles réalisées avec des skis classiques. Comme ces derniers, les skis compacts se composent notamment d'une paire de patins, toutefois ces patins sont courts.

On connaît également le monoski qui se pratique sur un seul patin, plus large que ceux des skis classiques ou des skis compacts et dont la pratique est limitée à des skieurs initiés.

Le développement du ski dit "évolutif", les difficultés d'utilisation du monoski pour les non-initiés et la constatation de l'inutilité des carres extérieures des skis traditionnels, sont à l'origine du ski selon la présente invention.

L'objectif à atteindre est un ski d'une conception nouvelle accessible à tous par sa facilité d'utilisation et son faible coût.

Cet objectif est atteint par le ski articulé selon l'invention, lequel se caractérise par le fait qu'il se compose de deux patins parallèles entre eux et se situant au repos dans un même plan, lesquels patins sont reliés l'un à l'autre au moyen de tiges articulées à des ferrures fixées auxdits patins pour permettre leur déplacement relatif en cours d'évolution du skieur. Lesdites tiges comportent des moyens élastiques pour ramener au repos ou tendre a ramener pendant l'évolution du skieur, les patins dans ledit plan.

Lesdites tiges s'étendent au repos dans un même plan parallèle ou sensiblement parallèle au plan des patins et comportent à leurs extrémités et de part et d'autre desdites ferrures, des ressorts de compression ou des blocs en matériau synthétique. élastique soumis à des moyens de tarage pour régler la souplesse des articulations.

Lesdites ferrures sont d'une section droite en T et comportent une âme qui s'étend orthogonalement aux patins et à travers laquelle sont passées les tiges et perpendiculairement à cette âme une semelle qui est fixée auxdits patins.

Dans un mode de réalisation, lesdites ferrures,auxquelles sont articulées les tiges de liaison, sont montées amovibles dans des plaques fixées aux patins et sont mantenues solidaires ou libérées de celles-ci par des moyens de verrouillage. La semelle de chacune des ferrures se place dans un logement parallélépipédique réservé dans chacune desdites plaques, lequel logement est d'une hauteur sensiblement égale à l'épaisseur de la semelle et comporte,sur un de ses côtés et à sa partie supérieure, une lèvre débordant au-dessus du logement pour tenir la semelle prisonnière en combinaison avec un verrou déplaçable dans le plan dans lequel se trouve la lèvre et disposé à l'opposé de.celle-ci, lequel verrou est poussé en position verrouillée au moyen d'un ressort.

Le verrou comporte à son extrémité opposée à celle qui maintient la semelle de la ferrure en position, un prolongement dans lequel est réservé un oeil pour faciliter la manoeuvre du verrou.

Ladite plaque de fixation des articulations comporte dans l'axe, au-dessus de l'oeil du verrou et espacé de celui-ci, un prolongement s'étendant du côté de l'oeil du verrou et dont l'extrémité comporte une encoche qui se situe sensiblement au droit du centre de l'oeil, lequel prolongement constitue le point d'application d'un bâton utilisé comme levier lors de l'ouverture du verrou et dont l'extrémité inférieure est passée dans ledit oeil.

La semelle des ferrures est d'un contour carré et se place dans un logement carré afin que l'on puisse faire pivoter les articulations de 90° et les mettre dans le sens longitudinal des patins lorsque les deux patins sont dissociés.

Comme les skis classiques, les patins comportent une carre le long de leur bord intérieur mais selon l'invention, le bord extérieur des patins est relevé et se raccorde aux spatules avant et arrière.

Le résultat de l'invention est une paire de skis d'une conception nouvelle dont les patins sont articulés l'un à l'autre par des tiges de liaison associées à des moyens élastiques réglables qui tendent à ramener les deux patins dans leur pqsition neutre dans un même plan parallèle au sol.

Du fait que les articulations peuvent être montées amovibles, les patins peuvent être utilisés indépendamment l'un de l'autre comme des skis classiques.

On notera également que lesdites articulations peuvent être montées sur des skis traditionnels munis d'attaches rapides selon l'invention.

Le ski selon l'invention se compose de deux patins à spatule avant et arrière sans carres extérieures et reliés l'un à l'autre au moyen d'articulations, l'ensemble formant une sorte de mono-ski d'une plus grande liberté de manoeuvre que le mono-ski actuellement connu et d'une utilisation facilitée. Les mouvements des articulations sont limités par les ressorts ou les blocs élastiques de telle sorte que les deux patins ont une indépendance limitée par le réglage de ceux-ci.

Les deux patins dont les bords internes comportent des carres, sont espacés l'un de l'autre pour faciliter les mouvements et l'évacuation de la neige.

Dans le mode de réalisation où les articulations sont amovibles, celles-ci sont fixées aux patins au moyen d'une attache rapide facilement déverrouillable par exemple avec la pointe d'un bâton de ski.

Du fait de la conception des articulations et de leurs attaches rapides, le skieur peut enlever les articulations ou les disposer sur l'un ou l'autre des patins en position longitudinale obtenant ainsi une paire de ski indépendants.

La combinaison des spatules avant et arrière et des bords relevés des skis permet au skieur d'exécuter des mouvements libres tels que par exemple un ou plusieurs tours sur lui-même suivant un axe théorique s'étendant de la tête aux pieds du skieur. Cette conception facilite également le retour sur la neige dans le cas de pirouettes.

Le ski selon l'invention s'utilise suivant la technique du ski parallèle connue sous le nom de "godille" et la relative indépendance des patins facilite la pratique du ski et diminue les risques de chutes.

Du fait de la conception du ski_ selon l'invention dont les patins sont articulés entre eux de façon élastique, divers matériaux peuvent être utilisés pour la fabrication des patins, ce qui permet de réduire le prix de revient d'un tel ski. Celui-ci étant démontable, son transport et son rangement en sont facilités.

D'autres avantages et les caractéristiques de l'invention ressortiront encore à la lecture de la description suivante d'un ski articulé dans des modes de réalisation non limitatifs et en référence au dessin sur lequel :
- la-figure 1 est une vue en perspective d'un ski selon l'invention dans un mode de réalisation ou les tiges à articulations qui relient les patins sont fixées à demeure;
- la figure 2 est une vue en coupe transversale partielle d'un ski selon l'invention selon un plan passant par l'axe d'une tige de liaison, dans un mode de réalisation ou l'articulation est montée de façon amovible sur les patins;
- la figure est une vue de dessus d'une plaque de fixation de l'articulation illustrée à la figure 2;
- la figure 4 est une vue en coupe longitudinale de la plaque d'articulation de la figure 3;
-la figure 5 est une vue de dessus d'un verrou composant l'articulation illustrée à la figure 2;
- la figure 6estunevue de dessus partielle de l'articulation représentée à la figure 2 et illustrant la position relative au repos de l'oeil de commande du verrou par rapport à la ferrure butée qui constitue le point d'application du bâton de ski pour obtenir le déverrouillage de l'articulation;
- la figure 7 est une vue en élévation partielle d'un patin qui compose le ski selon l'invention;
- la figure 8 est une vue de face d'une des extrémités avant ou arrière d'un ski selon l'invention illustrant la forme particulière des patins dont les bords latéraux extérieurs sont relevés et raccordés aux spatules.

Dans un mode de réalisation illustré à la figure 1 du dessin, un ski selon l'invention se compose de deux patins 1/2, reliés l'un à l'autre au moyen de tiges 3/4, fixées à des ferrures-supports 5/6/7/8. Les tiges 3/4 sont parallèles entre elles et de même longueur et sont situées dans un même plan parallèle aux patins.

Chaque ensemble ferrures-support. ^{!}tige 3/5/6/-4/7/8 est situé de part et d'autre des fixations pour chaussures 9/10 sur la longueur des patins.

Les quatre ferrures-supports étant identiques, seule la ferrure 5 est décrite. Une ferrure-support 5 est d'une section droite en T et se compose d'une âme 5a et d'une semelle 5b. L'âme 5a est orthogonale à la semelle et se situe dans un plan parallèle aux grands côtés de celle-ci, laquelle comporte des trous de fixation pour permettre le passage des vis de serrage au patin, ou encore est rendue solidaire audit patin par tous moyens appropriés.

Les ferrures-supports 5/6/7/8 sont deux à deux éloignées d'une même distance des fixations des chaussures 9/10. Les ferrures 5/7 et 6/8, qui équipent un même patin 1/2 sont alignées de telle sorte que 1eursâmes5a/7a se situentdans un même plan parallèle au bord interne la/2a dudit patin. Ainsi les âmes sont parallèles entre elles, l'âme 5a se trouve en vis à vis de l'âme 6a, l'âme 7a est en face de l'âme 8a. Lesdites âmes sont percées pour permettre d'être traversées par les tiges 3/4. La tige 3 est passée dans des trous réservés dans les âmes 5a/6a, la tige 4 dans des trous réservés dans les âmes 7a/8a.

De part et d'autre de chaque âme, les tiges de liaison comportent des moyens élastiques constitués par des ressorts de compression ou des blocs cylindriques en matière plastique élastique soumis à un tarage et dont le montage sera décrit plus loin en référence à la figure 2 qui illustre un autre mode de réalisation de fixation de ferrures-supports amovibles.

Ainsi reliés entre eux par les tiges 3/4, les deux patins 1/2 sont montés articulés sur les ferrures-supports 5/6/7/8. Le réglage de la compression des ressorts ou des blocs cylindriques tend à ramener les deux patins dans leur position neutre, c'est-à-dire dans un même plan parallèle au sol.

Comme on peut le voir sur la figure 1, les patins 1/2 sont d'une assez grande largeur par rapport à leur longueur et s'étendent parallèlement l'un de l'autre et sont distants d'un espace "e" pour permettre une liberté de mouvement des deux patins et également l'évacuation de la neige pendant l'évolution du skieur.

A titre d'exemple, la distance qui sépare les fixations des chaussures est de l'ordre de quinze centimètres. Chacun des patins 1/2 comporte un bord interne rectiligne la/2a sur la longueur duquel est fixée, de façon connue, une carre 11/12 et d'un bord externe courbe et convexe Ib/2b, lesquels bords se raccordent aux spatules Ic/ld-2c/2d qui forment les extrémités des patins.

Selon l'invention et tel que cela est plus particulièrement illustré à la figure 8, les deux patins 1/2 comportent un bord relevé lb/2b s'étendant à l'extérieur et d'une spatule lc/2d à l'autre 2c/2d. Le bord extérieur ne comporte pas de carre et est de préférence arrondi.

Compte tenu de la relative souplesse des articulations qui relient les patins, il n'est pas nécessaire d'apporter un soin attentif sur le choix du matériau pour leur fabrication comme cela est le cas lors de la fabrication des skis classiques.

Les matériaux les plus divers peuvent être employés tel que le bois, la matière plastique, les résines armées de fibres etc.... On se reporte maintenant aux figures 2 à 6 du dessin.

La figure 2 est une vue en coupe d'un demi-ski selon l'invention. Seul un des patins 13 est représenté avec les moyens de liaison qui lient ledit patin à l'autre non représenté. Le ski est symétrique par rapport à l'axe XX₁. Le bord interne rectiligne 13a comporte, de façon connue, une carre 14 fixée le long de l'angle inférieur du patin, le bord externe 13b est relevé et ne comporte pas de carre.

La tige de liaison 15 comporte, à son extrémité 15a, et à son extrémité 15b (non représentée) un trou borgne coaxial 15c, lequel est taraudé. Dans ce trou 15c est vissé une vis 16 qui est passée à travers un trou circulaire 17a₁ réservé dans l'âme 17a d'une ferrure-support 17. L'âme 17a est solidaire d'une semelle 17b de telle sorte que la ferrure 17 est d'une section droite en T comme les ferrures 5/6/7/8 qui ont précédemment été décrites en référence à la figure 1. Sur chaque face de l'âme 17a et autour du trou 17a₁ est réservé un évidement annulaire 17a₂/17a₃ qui constituent des sièges à des ressorts de compression 18/19 ou à des blocs cylindriques en matériau synthétique élastique (non représentés). Une des extrémités des ressorts est en appui sur le siège 17a₂/17a₃ et l'autre sur une coupelle 20/21. Les deux coupelles 20/21 sont percées en leur centre et sont traversées par la vis 16. La coupelle 21 est en appui sur l'extrémité 15a de la tige 15, l'autre coupelle 20 est en appui sur la tête de la vis 16. Le réglage des articulations est réalisé en vissant ou en dévissant la vis 16 dans le trou taraudé 15c. L'articulation sera plus dure lorsque l'on comprime davantage les ressorts 18/19 en agissant sur la vis 16. Inversement, l'articulation sera plus souple si l'on décomprime lesdits ressorts. Au repos, les tiges 15 et les patins 13 sont parallèles entre eux et les patins sont en position neutre dans un même plan.Un trou à broche 15d permet d'immobiliser la tige 15.La semelle 17b de la ferrure 17 est d'une section carrée et se place dans un logement parallélépipédique carré 22a, d'une hauteur sensiblement égale à l'épaisseur de la semelle et réservé dans une plaque de fixation rectangulaire 22, laquelle est symétrique par rapport à l'axe 'longitudinal médian YY₁. Lorsque la ferrure 17 est en place dans le logement 22a, l'axe ZZ₁ de la tige de liaison 15 se confond avec l'axe YY₁ de la plaque 22. Le logement parallélépipédique carré comporte au-dessus et le long de son bord 22aₗ parallèle aux petits côtés de la plaque 22, une lèvre 22b débordant du côté interne dudit logement 22a, laquelle lèvre maintient la semelle 17b prisonnière dans le logement. Au-dessus et le long du côté 22a₂ opposé au côté 22a₁ dudit logement est monté déplaçable sur la plaque de fixation 22, un verrou 23 qui, en position extrême "poussée" déborde au-dessus du logement et maintient la semelle 17b prisonnière en combinaison avec la lèvre 22b. Ce verrou 23 est représenté en vue de dessus à la figure 5 et se compose d'une aile de raidissement 23a qui s'étend sur la longueur du côté 22a et d'une plaque 23bdestinée à se déplacer entre la plaque de fixation 22 et un chapeau 24 fixé à ladite plaque au moyen de vis passées dans des trous circulaires 24a/22c et au travers du patin. La plaque de fixation 22 est par ailleurs fixée au patin au moyen de vis passées dans des trous 22d réservés du côté de la lèvre 22b.

Dans l'axe YY₁ de la plaque 22 et dans le prolongement du logement 22a est réservé un autre logement rectangulaire 22e destiné à recevoir un ressort 25 dont la fonction est de pousser le verrou 23 dans sa position extrême au-dessus du logement carré 22a pour verrouiller la ferrure-support 17, lequel ressort est en appui sur une butée 22f s'étendant perpendiculairement à la plaque de fixation 22 et qui pénètre dans un logement 24b réservé dans la face inférieure du chapeau 24, dans lequel se place le ressort 25, le logement 24b étant complémentaire du logement 22e de la plaque 22.

La plaque 23b du verrou 23 comporte une lumière rectangulaire 23c dans laquelle est placé le ressort de compression 25.

Celui-ci, en appui sur la butée 22f, passée dans la lumière 23c et sur le petit côté 23c_{I} de celle-ci,a pour effet de pousser le verrou au-dessus du logement 22a et de la semelle 17b. A son extrémité opposée à celle qui comporte l'aile de raidissement 23a, le verrou 23 comporte un prolongement 23d dans lequel est pratiqué un oeil 23e aligné sur l'axe longitudinal de la lumière 23c, lequel oeil comporte, à sa partie supérieure, une entrée évasée 23e_{I} pour faciliter le passage de la pointe 26a d'un bâton de ski 26 représenté en traits mixtes. Le chapeau 24 comporte, au-dessus de la partie 23d du verrou 23, un prolongement 24c s'étendant parallèlement au verrou 23 et à une certaine distance de celui-ci,par exemple trente-cinq millimètres. Le prolongement 24c comporte dans l'axe longitudinal médian du verrou et au droit de l'oeil 23e, une encoche demi-circulaire 24d, dont l'intersection de son bord et dudit axe se projette sur le centre de l'oeil 23e (fig. 2 et 6). Le fond de l'encoche 24d dudit prolongement constitue le point d'application du bâton de ski 26, lequel est utilisé comme levier dans le sens de la flèche F pour provoquer l'ouverture du verrou 23 et libérer la ferrure-support 17 en vue de dissocier les deux patins, la pointe du bâton 26a étant engagée dans l'oeil 23e. Les ferrures 17 et les tiges 15 peuvent soit être enlevées, soit être pivotées de 90° et mises dans le sens longitudinal des patins pour que le skieur puisse faire usage de ces derniers à la façon des skis traditionnels. Le pivotement desdites ferrures est rendu possible du fait de la forme carrée des semelles 17b des ferrures 17 et des logements 22a des plaques de fixation.

## Revendications

1. Ski articulé, caractérisé en ce qu'il se compose de deux patins (1/2/13) parallèles entre eux et se situant au repos dans un même plan, lesquels patins sont reliés l'un à l'autre au moyen de tiges (3/4/15) articulées à des ferrures (5/6/7/8/17) fixées auxdits patins (1/2/13) pour permettre leur déplacement relatif en cours d'évolution du skieur.

2. Ski selon la revendication 1, caractérisé en ce que lesdites tiges (3/4/15) comportent des moyens élastiques pour ramener au repos ou tendre à ramener pendant l'évolution du skieur, les patins (1/2/13) dans ledit plan.

3. Ski selon l'une quelconque des revendications 1 ou 2, caractérisé en ce que lesdites tiges (3/4/15) s'étendent, au repos, dans un même plan parallèle ou sensiblement parallèle au plan des patins (1/2/13) et en ce qu'elles comportent à leurs extrémités (15a) et de part et d'autre desdites ferrures (5/6/7/8/17) des ressorts de compression (18/19) ou des blocs en matériau synthétique élastique soumis à des moyens de tarage (16) pour régler la souplesse des articulations.

4. Ski selon l'une quelconque des revendications 1 à 3, caractérisé en ce lesdites ferrures (5/6/7/8/17) sont d'une section droite en T et comportent une âme (5a/17a) qui s'étend orthogonalement aux patins (1/2/13) et à travers laquelle sont passées les tiges (3/4/15) et perpendiculairement à cette âme, une semelle (5b/17b) qui est fixée auxdits patins (1/2/13).

5. Ski selon la revendication 4, caractérisé en ce que lesdites ferrures (17), auxquelles sont articulées les tiges de liaison (15) sont montées amovibles dans des plaques (22) fixées aux patins (13) et sont maintenqes solidaires ou libérées de celles-ci par des moyens de verrouillage (23).

6. Ski selon la revendication 5,<caractérisé en ce que la semelle (17b) de chacune des ferrures (17) se place dans un logement parallélépipédique (22a), réservé dans chacune desdites plaques (22), lequel logement (22a) est d'une hauteur sensiblement égale à l'épaisseur de la semelle et comporte sur un de ses côtés (22aₗ) et à sa partie supérieure une lèvre (22b) débordant au-dessus du logement (22a) pour tenir la semelle (17b) prisonnière en combinaison avec un verrou (23), déplaçable dans le plan dans lequel se trouve la lèvre (22b) et disposé à l'opposé de celle-ci, lequel verrou (23) est poussé en position verrouillée au moyen d'un ressort 25.

7. Ski selon la revendication 6, caractérisé en ce que le verrou (23) comporte, à son extrémité (23d), opposée à celle (23a) qui maintient la semelle (17b) de la ferrure (17) en position, un prolongement (23d) dans lequel est réservé un oeil (23e) pour faciliter la manoeuvre du verrou (23).

8. Ski selon la revendication 7, caractérisé en ce que ladite plaque (22) de fixation des articulations comporte dans l'axe et au-dessus de l'oeil (23e) du verrou (23) et espacé de celui-ci, un prolongement (24) s'étendant du côté de l'oeil (23e) du verrou et dont l'extrémité comporte une encoche (24d) qui se situe sensiblement au droit du centre de l'oeil (23e), lequel prolongement constitue le point d'application d'un bâton (26) utilisé comme levier lors de l'ouverture du verrou (23) et dont l'extrémité inférieure (26a) est passée dans ledit oeil.

9. Ski selon l'une quelconque des revendications 5 à 8, caractérisé en ce que la semelle (17b) des ferrures (17) est d'un contour carré et se place dans un logement carré (22a) afin que l'on puisse faire pivoter les articulations de 90° et les mettre dans le sens longitudinal des patins lorsque les deux patins sont dissociés.

10. Ski selon l'une quelconque des revendications à 9 dont les patins (1/2/13) comportent une carre (11/12/14) le long de leur bord intérieur (la/2a/13a), caractérisé en ce que le bord extérieur (Ib/2b/ 13b) des patins est relevé et se raccorde aux spatules avant et arrière (1c, Id, 2c, 2d).
